# EUROPÄISCHE PATENTSCHRIFT

(11) **EP 0 927 589 B1**
(45) Veröffentlichungstag und Bekanntmachung des Hinweises auf die Patenterteilung: **04.09.2002**
(21) Anmeldenummer: 98122771.3
(22) Anmeldetag: 01.12.1998
(51) Int. Cl.: B22F 3/11, B62D 29/00

(54) **Eine aufgeschäumte Metallschicht enthaltendes Karosseriebauteil für Kraftfahrzeuge**
Workpiece comprising a metal foam layer for the body of motor vehicles
Elément de construction comprenant une couche de mousse métallique pour carrosseries de véhicules à moteur

(30) Priorität: 02.01.1998 DE 29800005 U
(43) Veröffentlichungstag der Anmeldung: 07.07.1999
(73) Patentinhaber: Wilhelm Karmann GmbH, D-49084 Osnabrück (DE)
(72) Erfinder: Seeliger, Wolfgang, 49074 Osnabrück (DE)
(74) Vertreter: Busse & Busse Patentanwälte

(56) Entgegenhaltungen:
- EP-A- 0 014 071
- EP-A- 0 790 426
- DE-C- 19 612 781
- US-A- 5 655 295
- "Alulight-Platten", Prospekt der Firma Mepura GmbH, Juni 1996.

## Beschreibung

### Field of the Invention

The present invention relates to a process for washing a molding die for preparing a casting die (or core), and an apparatus therefor. In particular, the casting die (or core) is prepared by a cold box process.

### Description of the Related Art

In a cold box process, a mixture of a phenol resin composition and a polyisocyanate is compounded with a casting silica sand to prepare a casting sand. The resulting casting sand is filled in a molding die. Then, a TEA (i.e., triethylamine) gas is introduced into the molding die. Accordingly, a polyurethane resin arises to work as a bonding agent. The bonding agent can be cured at an ordinary temperature. Thus, a casting die (or core) can be prepared precisely in accordance with a cavity of the molding die. After molding the casting die by the cold box process, the bonding agent and silica sand reside on a molding surface and in a vent hole. The molding surface forms the cavity, and the vent holes are opened in the molding surface. Consequently, it is necessary to remove the bonding agent and silica sand when another high-quality casting dies should be molded by reusing the molding die.

Conventionally, the following 3 washing processes have been employed to wash the molding die:
(a) brushing the molding die with a metallic brush together with an organic solvent;
(b) blowing the molding die with highly pressurized air together with an organic solvent; and
(c) blowing the molding die with shot particles made from glass or stainless steel, or with sand.

However, it is difficult to remove the bonding agent and silica sand from the molding die by the aforementioned conventional washing processes. Especially, it is difficult to remove them from narrow or congested areas. Accordingly, it is necessary to manually carry out the washing operation by an operator. In addition, it is needed to frequently carry out the removing operation, and it is inevitable that the time required for the operation should be prolonged. Moreover, even if an organic solvent is used in the conventional washing processes, the organic solvent might adversely affect ejector pins, etc., of the molding die, depending on the types of the organic solvent employed.

In particular, the vent hole cannot be processed effectively by the first and second conventional washing processes (a) and (b). Even if the vent holes are processed by the third conventional washing process (c), the molding surface around the vent hole might be damaged, and a mesh, which is usually provided for the vent hole, might be damaged. Moreover, the mesh might make it difficult to recover the glass particles, etc. Consequently, the mesh, etc., should be replaced with new ones regularly under the current circumstances.

The US-A-5,544,667 discloses an apparatus for cleaning molds during the manufacture of shells or core packets that are ready for casting, by means of core shooters or shooting stations including a flushing system incorporating nozzles to spray or blast a tool set with circulating water.

The JP-A-58173077 discloses a method for cleaning the inside of a casting mold easily without generating dust, by spraying high-pressure water to the inside surface of the casting mold after parting, and removing the parting material.

The JP-A-07136602 discloses a method for cleaning a mold by jets of high-pressure water through a jetting nozzle under a discharge pressure of 3500 kgf/cm², such removing foreign matter stuch on the internal surface of a stained mold.

### SUMMARY OF THE INVENTION

The present invention has been developed in view of the aforementioned circumstances. It is therefore an object of the present invention to provide a process and an apparatus for washing a molding die for a cold box process easily and fully.

The inventors of the present invention made research and development extensively in order to achieve the object. First of all, they started investigating the chemical processes (1) through (21) as listed in Table 1 through Table 1 (sexies) below, and the physical processes (22) through (31) as listed in Table 2 through Table 2 (quarter) below.

**TABLE 1**

| Chemical Washing | Water Soluble Washing Agent |
|---|---|
| (1) | Pure Water or Ultra-pure Water |
| (2) | Alkali Aqueous Solution |
| (3) | Surfactant Aqueous Solution |
| (4) | Surfactant/Alkali Combined Aqueous Solution |
| (5) | Surfactant/Organic Solvent Combined Aqueous Solution |

**TABLE 1 (bis)**

| Chemical Washing | Organic Solvent Washing Agent |
|---|---|
| (6) | Chlorinated Solvent |
| (7) | Hydrocarbon-based Solvent |
| (8) | Silicone-based Solvent |
| (9) | Alcohol-based Solvent |

**TABLE 1 (ter)**

| Chemical Washing | Washing Mode |
|---|---|
| (10) | Electrolysis Washing with Alkali Aqueous Solution |
| (11) | Ultrasonic Washing |
| (12) | Rotary Brush Washing |
| (13) | Immersion-oscillation Washing |
| (14) | Spraying Washing |
| (15) | Bubbling Washing |

**TABLE 1 (quater)**

| Heating | Conduction Heat |
|---|---|
| (16) | Combustion Mode |
| (17) | Steam Mode |

**TABLE 1 (quiquies)**

| Heating | Radiation Heat |
|---|---|
| (18) | UV Light Mode |
| (19) | Plasma Mode |

**TABLE 1 (sexies)**

| Chemical Reaction | Oxidation |
|---|---|
| (20) | Dry Ozone Oxidation Mode |
| (21) | Wet Ozone Oxidation Mode |

**TABLE 2**

| Physical Washing by Shots | Permanent Solid |
|---|---|
| (22) | Sand |
| (23) | Plastic Particles |
| (23) | Glass Particles |
| (24) | Stainless Steel Particles |

**TABLE 2 (bis)**

| Physical Washing by Shots | Disappearing Substance |
|---|---|
| (26) | Dry Ice |
| (27) | Air |

**TABLE 2 (ter)**

| Physical Washing by Shots | Water-related Substance |
|---|---|
| (28) | Ice |
| (29) | Highly-pressurized Water |

**TABLE 2 (quater)**

| Physical Washing by Brush | Washing Mode |
|---|---|
| (30) | Jet-like-propelled Chisel |
| (31) | Electromotive Brush |

Chemical processes (1) through (21), and physical processes (22) through (31) were evaluated in terms of quality, difficulty, washability, cost and safety. They were graded as "Excellent", "Good", "Fair" or "Poor" for the characteristics, and were rated in terms of overall performance as well. Note that, in the evaluation, the quality was determined based on the presence of abrasion, etc., on a molding surface of a molding die, and the quality resulted in the superiority or inferiority of a resulting casting die. The casting die was prepared herein by the molding die which had been subjected to the washing processes. Table 3 below summarizes the results of the evaluation on the chemical processes (1) through (21). Table 4 below summarizes the results of the evaluation on the physical processes (22) through (31).

**TABLE 3**

| | Quality | Difficulty | Washability | Cost | Safety | Overall Evaluation |
|---|---|---|---|---|---|---|
| (1) | Fair | Excellent | Poor | Excellent | Excellent | Fair |
| (2) | Fair | Excellent | Good | Good | Fair | Good |
| (3) | Fair | Good | Fair | Good | Good | Fair |
| (4) | Fair | Good | Fair | Fair | Fair | Fair |
| (5) | Good | Good | Good | Fair | Fair | Fair |
| (6) | Poor | Good | Good | Fair | Poor | Fair |
| (7) | Good | Good | Good | Fair | Fair | Good |
| (8) | Good | Good | Fair | Poor | Fair | Poor |
| (9) | Good | Good | Fair | Fair | Fair | Fair |
| (10) | Fair | Fair | Fair | Fair | Fair | Fair |
| (11) | Good | Good | Good | Poor | Good | Good |
| (12) | Fair | Fair | Fair | Poor | Fair | Poor |
| (13) | Good | Good | Fair | Fair | Fair | Good |
| (14) | Good | Good | Fair | Fair | Fair | Good |
| (15) | Good | Good | Fair | Fair | Good | Good |
| (16) | Poor | Excellent | Excellent | Good | Poor | Poor |
| (17) | Fair | Excellent | Fair | Good | Good | Good |
| (18) | Fair | Good | Fair | Poor | Fair | Fair |
| (19) | Poor | Fair | Poor | Poor | Poor | Poor |
| (20) | Good | Fair | Fair | Poor | Poor | Fair |
| (21) | Fair | Fair | Good | Poor | Poor | Fair |

**TABLE 4**

| | Quality | Difficulty | Washability | Cost | Safety | Overall Evaluation |
|---|---|---|---|---|---|---|
| (22) | Poor | Excellent | Good | Good | Fair | Fair |
| (23) | Poor | Good | Poor | Poor | Good | Poor |
| (24) | Fair | Fair | Fair | Fair | Good | Fair |
| (25) | Poor | Good | Fair | Good | Good | Fair |
| (26) | Excellent | Fair | Good | Fair | Good | Good |
| (27) | Good | Excellent | Poor | Fair | Good | Fair |
| (28) | Poor | Poor | Good | Good | Good | Fair |
| (29) | Fair | Good | Fair | Good | Good | Good |
| (30) | Poor | Fair | Fair | Good | Good | Fair |
| (31) | Poor | Fair | Fair | Good | Good | Fair |

In physical process (26), the dry ice was blown to the molding surface at a high pressure. Physical process (26) was graded as "Excellent", because no problem arose in the molding surface. However, the mesh provided for the vent hole were damaged, and should be replaced with a new one.

Further, in order to investigate the washing agent in detail, the inventors of the present invention examined a washing agent "TOYOKNOCK" produced by TOYOTA KAGAKU KOGYO CO., LTD. The washing agent worked as an alkali aqueous washing liquid. Furthermore, the present inventors examined hexane, toluene, dichloromethane, heptane, methanol and acetone. The hexane and heptane worked as a paraffin-based organic solvent. The toluene worked as an aromatic organic solvent. The dichloromethane worked as a chlorinated hydrocarbon organic solvent. The methanol worked as an alcohol-based organic solvent. The acetone worked as a ketone-based organic solvent. Among the aforementioned organic solvents, the hexane showed somewhat satisfactory results in terms of the washing ability for the molding surface when it is pressurized to a pressure exerted by an ordinary shower. However, the hexane showed still unsatisfactory results in terms of the washing ability for the vent hole. Note that the aforementioned organic solvents are quite unsatisfactory in terms of the safety because they were poisonous or dangerous substances.

Hence, the inventors of the present invention aimed at making the pure water or ultra-pure water as a washing liquid. They further continued research and development to give the pure water or ultra-pure water general purpose applicability more. As a result, they completed the present invention as hereinafter described.

A washing process according to the present invention comprises the step of:
opening a molding die for a cold box process after usage, the molding die including a molding surface, and blowing washing water to the molding surface at a high pressure of 10 MPa or more, the washing water heated at a temperature of 70 °C or more.

In the present washing process, distilled water, tap water and tap water containing a rust prevention agent can be used as the washing water. It is preferred to recycle the washing water by collecting and filtering the washing water after the blowing operation.

Since the present washing process employs the washing water, the narrow areas of the molding die can be washed with ease. When carrying out the present washing process, the washing water is heated at a temperature of 70 °C or more and blown at a high pressure of 10 MPa or more. As a result, the bonding agent and silica sand can be removed remarkably effectively. The advantage can be verified by the evaluation tests carried out by the present inventors. Thus, the present washing process is practical. In the present washing process, it is preferred to heat the washing water at a temperature of from 70 to 90 °C, and to blow the washing water at a high pressure of from 10 to 15 MPa.

Accordingly, the present washing process can shorten the time required for removing the bonding agent and silica sand, and can easily automate the removing operation by using a robot, etc. The washing water employed by the present washing process hardly affects the ejector pins, etc., of the molding die adversely, little abrades the molding surface and scarcely damages the mesh provided for the vent hole. Moreover, the washing water can be collected with ease.

In a further aspect of the present washing process, the opened molding die can preferably be tilted, thereby inhibiting the washing water from residing in the molding surface. With this arrangement, the washing water can be inhibited from blowing to the molding surface in which the washing water is resided. Consequently, the fresh washing water can be blown to the molding surface anew. Thus, the temperature and pressure of the washing water can be maintained so that the bonding agent and silica sand can be removed highly effectively.

In a further aspect of the present washing process, the washing water can preferably be blown to the molding surface of the opened molding die at varying blowing angles. The molding surface is formed as a variety of configurations corresponding to a diversity of casting dies. Accordingly, with this arrangement, the washing water can be blown to spacious areas of the molding die at a wide angle so that the bonding agent, etc., can be removed in a shortened period of time. In addition, the washing water can be blown to narrow areas of the molding die at a narrow angle so that the bonding agent, etc., can be removed securely.

The present washing process can preferably further comprise the step of blowing highly pressurized air to the molding surface of the opened molding die after blowing the washing water thereto. With this arrangement, the washing water little resides in the molding surface. Consequently, the molding surface can be inhibited from rusting.

In a further aspect of the present washing process, the washing water can preferably be recycled after washing the molding surface of the opened molding die, and can preferably be filtered to reuse for the washing process. With this arrangement, the washing water can be saved by recycling it.

A washing apparatus according to the present invention comprises:
a holding unit for holding an opened molding die for a cold box process after usage therein, the molding die including a molding surface;
a reservoir unit for reserving washing water therein;
a heating unit for heating the washing water reserved in the reservoir unit;
a pressurizing unit for pressuring the washing water reserved in the reservoir unit;
a blowing unit for blowing the washing water to the molding surface of the molding die held in the holding unit, the washing water heated at a temperature of 70 °C or more and pressurized to a high pressure of 10 MPa or more, the blowing unit connected with the reservoir unit;
a circulating unit for collecting the washing water after the blowing operation and circulating the washing water to the reservoir unit; and
a filtering unit for filtering the washing water after the blowing operation.

In a further aspect of the present washing apparatus, the blowing unit can preferably be held down from a ceiling. The highly pressurized washing water reflects back from the molding surface, and accordingly is likely to reside under the blowing unit as well. Hence, when the blowing unit is held down from a ceiling, the blowing unit is hardly immersed in the washing water. Consequently, the blowing unit can be inhibited from rusting.

As having described so far, in accordance with the present washing process and washing apparatus, the cold-box-process molding die can be washed easily and fully.

### BRIEF DESCRIPTION OF THE DRAWINGS

A more complete appreciation of the present invention and many of its advantages will be readily obtained as the same becomes better understood by reference to the following detailed description when considered in connection with the accompanying drawings and detailed specification, all of which forms a part of the disclosure:
Fig. 1 illustrates a washing apparatus of a Preferred Embodiment according to the present invention, and is a schematic plan view for showing the washing apparatus partly in horizontal cross-section;
Fig. 2 illustrates the washing apparatus of the Preferred Embodiment, and is a schematic block diagram for showing the constituent units of the washing apparatus;
Fig. 3 illustrates the washing apparatus of the Preferred Embodiment, and is a schematic side view for showing a holding unit of the washing apparatus in the course of opening a molding die;
Fig. 4 illustrates the washing apparatus of the Preferred Embodiment, and is a schematic side view for showing the holding unit which holds the opened molding die;
Fig. 5 illustrates the washing apparatus of the Preferred Embodiment, and is a schematic side view for showing a blowing unit of the washing apparatus;
Fig. 6 illustrates the results of Evaluation Test No. 1, wherein:
   Fig. 6 (A) is a scatter diagram for showing the relationship between the temperature of the washing water and the washability for a vent hole provided with a mesh;
   Fig. 6 (B) is a scatter diagram for showing the relationship between the temperature of the washing water and the washability for a vent hole provided with a slit; and
   Fig. 6 (C) is a scatter diagram for showing the relationship between the temperature of the washing water and the washability for a molding surface;
Fig. 7 illustrates the results of Evaluation Test No. 2, wherein:
   Fig. 7 (A) is a scatter diagram for showing the relationship between the pressure of the washing water and the washability for a vent hole provided with a mesh;
   Fig. 7 (B) is a scatter diagram for showing the relationship between the pressure of the washing water and the washability for a vent hole provided with a slit; and
   Fig. 7 (C) is a scatter diagram for showing the relationship between the pressure of the washing water and the washability for a molding surface; and
Fig. 8 illustrates the results of Evaluation Test No. 3, wherein:
   Fig. 8 (A) is a scatter diagram for showing the relationship between the discharge amount of the washing water and the washability for a vent hole provided with a mesh;
   Fig. 8 (B) is a scatter diagram for showing the relationship between the discharge amount of the washing water and the washability for a vent hole provided with a slit; and
   Fig. 8 (C) is a scatter diagram for showing the relationship between the discharge amount of the washing water and the washability for a molding surface.

### DETAILED DESCRIPTION OF THE PREFERRED EMBODIMENTS

Having generally described the present invention, a further understanding can be obtained by reference to the specific preferred embodiments which are provided herein for the purpose of illustration only and not intended to limit the scope of the appended claims.

The present invention will be hereinafter described in detail with reference to a Preferred Embodiment exemplifying the present invention, the results of Evaluation Test Nos. 1 through 3 and the accompanying drawings.

### Preferred Embodiment

First of all, a washing apparatus of a Preferred Embodiment according to the present will be described in detail. As illustrated in Fig. 1, the washing apparatus comprises a base 1, a turntable 2, a holding unit 5, rollers 3 and 4, and rollers 6. The turntable 2 is disposed on the base 1. A molding die "W" for a cold box process is placed on the turntable 2. The rollers 3 and 4 transfer the molding die "W" from the inside to the outside, or from the outside to the inside. Another molding die "W" is placed in the rear of the turntable 2, another molding die "W" which has been transferred by the rollers 3 and 4 previously. The rollers 6 transfer the molding die "W" to the holding unit 5 forward, or from the holding unit 5 rearward. The turntable 2, the rollers 3 and 4, and the rollers 6 herein constitute a transferring unit.

As illustrated in Figs. 3 and 4, the holding unit 5 includes a cradle 5a, and a cramp 5b. The cradle 5a holds a lower die "W1" of the molding die "W". As shown in Fig. 4, rollers 7 swing the cradle 5a in the counter clockwise direction in the drawing, thereby inverting the lower die "W1" by about 95 deg. The cramp 5b holds an upper die "W2" of the molding die "W". As shown in Fig. 4, a shaft (not shown) swings the cramp 5b in the clockwise direction in the drawing, thereby inverting the upper die "W2" by about 85 deg.

As illustrated in Fig. 1, a washing booth 8 is formed on one side of the holding unit 5. The washing booth 8 includes partition walls 7. The holding unit 5 is made movable in and out of the washing booth 8 by a carriage (not shown). As shown in Fig. 5, a blowing robot 9 is held down from a ceiling in the washing booth 8. The blowing robot 9 works as a blowing unit. The robot 9 includes a robot arm 9a. In the robot arm 9a, there are disposed a direct injection nozzle 9b, a wide-angle nozzle 9c, and an air nozzle 9d. The direct injection nozzle 9b can blow washing water at a blowing angle of 0 deg. with respect to a molding surface of the molding die "W" by way of a control valve 10 (shown in Fig. 2). The wide-angle nozzle 9c can blow the washing water at a blowing angle of 90 deg. with respect to a molding surface of the molding die "W" by way of the control valve 10. The air nozzle 9d can blow highly pressurized air to a molding surface of the molding die "W" by way of an air supplying unit (shown in Fig. 2).

Further, as illustrated in Fig. 1, the ceiling of the washing booth 8 is provided with a blower 11. The blower 11 can evacuate the steam, which results from the washing water, to the outside. The floor of the washing booth 8 is provided with a drain opening (not shown). The drain opening is connected with a dirty tank 13 by way of a pipe 12 and a filter (not shown). The filter has a mesh size of 40. The dirty tank 13 has a capacity of 120 L. In the dirty tank 13, the oil is separated from the washing water. The dirty tank 13 is connected with a clean tank 14. The clean tank 14 has a capacity of 212 L. A cloth filter 13a is disposed between the dirty tank 13 and the clean tank 14, and is changeable one after another. Accordingly, the collected washing water is supplied from the dirty tank 13 to the clean tank 14 consecutively. A valve (not shown) is further disposed in a communication hole between the dirty tank 13 and clean tank 14. The valve opens the communication hole as the washing-water level decreases in the clean tank 14. The clean tank 14 originally holds the washing water including tap water therein. A temperature-controlling heater (not shown) is further disposed in the clean tank 14. The heater keeps the washing water held in the clean tank 14 at about 60 °C. The clean tank 14 is connected with a high-pressure plunger pump 16 by way of a pipe 15 and another filter. The high-pressure plunger pump 16 is provided for pressurizing and delivering the washing water. The high-pressure plunger pump 16 is connected with the control valve 10 so as to place its outlet aperture adjacent to a flame outlet aperture of a gas burner 17. Moreover, an air-pressurizing unit 18 (shown in Fig. 2) is further connected with the blowing robot 9 by way of another valve (shown in Fig. 2). The air-pressurizing unit 18 is provided to pressurize air to blow away the washing water. The dirty tank 13, and the clean tank 14 herein constitute a reservoir unit. The temperature-controlling heater, and the gas burner 17 herein constitute a heating unit. The high-pressure plunger pump 16 herein constitutes a washing-water pressurizing unit. The blower 11, the drain opening, the pipe 12, and the pipe 15 herein constitute a circulating unit. The filter cloth 13a, and the filter (not shown) herein constitute a filtering unit.

As illustrated in Fig. 2, the turntable 2, the rollers 3 and 4, and the rollers 6, constitute the transferring unit, and are connected with a controller 19 disposed in a control panel (not shown). The holding unit 5 is connected with the controller 19. The gas burner 17, etc., constitute the heating unit, and are connected with the controller 19. The high-pressure plunger pump 16 constitutes the washing-water pressurizing unit, and is connected with the controller 19. Likewise, the control valve 10, the air-pressurizing unit 18, and the blowing robot 9 are connected with the controller 19. The controller 19 is further connected with an input unit 20 including switches.

The thus constructed washing apparatus is used to wash the molding die "W". The molding die "W" has been used to prepare a core by a cold box process. At first, as illustrated in Fig. 1, an operator places the molding die "W" on the rollers 3 by using a fork-lift truck. The rollers 3 are disposed on the turntable 2. Then, the operator turns on the switches of the input unit 20. Consequently, the controller 19 actuates the washing apparatus to carry out the following operations in accordance with a predetermined program.

First of all, a molding die "W" is transferred by the rollers 3 from the outside to the inside, and is turned by the turntable 2. Thereafter, the molding die "W" is transferred by the rollers 3 from the inside to the outside, and is further transferred by the rollers 6 to the holding unit 5 forward. When the turntable 2 is thus turned, another molding die "W" can be placed on the rollers 4. Accordingly, while the molding die "W" is washed, the other molding die "W" can be put into a stand-by state for the next washing operation.

Then, as illustrated in Fig. 3, the molding die "W" is opened. Specifically, the lower die "W1" is held by the cradle 5a, and the upper die "W2" is held and pulled up by the cramp 5b. Thereafter, as illustrated in Fig. 4, the lower die "W1" is inverted by about 95 deg, and the upper die "W2" is inverted by about 85 deg. While keeping the molding die "W" thus open, the holding unit 5 is moved into the washing booth 8.

Further, the washing water is blown by the blowing robot 9 to the molding surface of the opened molding die "W". As earlier mentioned, the washing water is heated at a temperature of 70 °C or more, and is pressurized at a high pressure of 10 MPa or more. In the washing-water blowing operation, the wide-angle nozzle 9c blows the washing water at a broad angle to the spacious areas of the molding die "W" so as to remove the bonding agent, etc., in a short period of time; and the direct injection nozzle 9b blows the washing water at a narrow angle to the narrow areas of the molding die "W" so as to securely remove the bonding agent, etc. Moreover, the opened molding die "W" is held and tilted by the holding unit 5. Consequently, the washing water is inhibited from residing in the molding surface, and the fresh washing water is blown to the molding surface anew. Therefore, the temperature and pressure of the washing water can be maintained so that the bonding agent, etc., can be removed highly effectively. Thus, by employing the thus arranged preferred washing apparatus or process of the present invention, the narrow areas of the molding die "W" can be washed with ease. In addition, the blowing robot 9 can be inhibited from being immersed in the washing water, because it is held down from the ceiling. Hence, the blowing robot 9 can be inhibited from rusting.

Furthermore, after the washing-water blowing operation, the highly pressurized air is blown to the molding surface of the molding die "W" by the air nozzle 9d. As described above, the air-pressurizing unit 18 pressurizes air to a high pressure. Consequently, the washing water is blown off from the molding surface. Thus, the molding surface can be inhibited from rusting.

Moreover, after the washing operation, the washing water is collected into the dirty tank 13 by way of the drain opening and the pipe 12. Whilst, the steam resulting from the washing water is evacuated by the blower 11, and is also collected into the dirty tank 13. Then, the washing water is filtered by the filter cloth 13a and filter (not shown), and is recovered into the clean tank 14. Thereafter, the washing water is again heated by the temperature-controlling heater and gas burner 17, and is again highly pressurized by the high-pressure plunger pump 16. Finally, the washing water is reused for the washing operation. Hence, the washing water can be saved by recycling it.

As described so far, the washing process employing the washing apparatus of the Preferred Embodiment can shorten the time required for removing the bonding agent, etc. Since the washing process employs the washing water, the ejector pins, etc., of the molding die "W" are hardly affected adversely, the molding surface is little abraded, and the mesh, etc., provided for the vent hole are scarcely damaged. As a result, it is apparent that the washing process can wash the molding die "W" easily and fully.

### Evaluation Test No. 1

The washing apparatus of the Preferred Embodiment was adjusted so that it heated and blew the washing water at a temperature of 30 °C, 60 °C and 90 °C, respectively. The washability was inspected visually at 10 stages so as to determine the relationship between the temperature of the washing water and the washability. The results are illustrated in Fig. 6. Note that, in Fig. 6, the mark "×" specifies the results when the washing water was pressurized at 7.84 MPa and discharged in an amount of 5 L/min.; and the mark "●" specifies the results when the washing water was pressurized at 9.80 MPa and discharged in an amount of 10 L/min. Fig. 6 (A) shows the results of the washability evaluation for a vent hole provided with a mesh. Fig. 6 (B) shows the results of the washability evaluation for a vent hole provided with a slit. Fig. 6 (C) shows the results of the washability evaluation for a molding surface. Concerning the vent holes, the washability was evaluated according to their opening degrees.

It is understood from Fig. 6 that the higher the temperature of the washing water was, the better the washability was exhibited. According to the results of supplemental tests, etc., it was found practical when the washing water was heated at a temperature of 70 °C or more. The supplemental tests, etc., were carried out in addition to Evaluation Test No. 1.

### Evaluation Test No. 2

The washing apparatus of the Preferred Embodiment was adjusted so that it pressurized and blew the washing water at a pressure of 7.84 MPa, 9.80 MPa and 14.7 MPa, respectively. The washability was inspected visually at 10 stages so as to determine the relationship between the pressure of the washing water and the washability. The results are illustrated in Fig. 7. Note that, in Fig. 7, the mark "×" specifies the results when the washing water was heated at 90 °C and discharged in an amount of 10 L/min.; and the mark "●" specifies the results when the washing water was heated at 60 °C and discharged in an amount of 5 L/min. Except for these testing conditions, Evaluation Test No. 2 was carried out in the same manner as Evaluation Test No. 1.

It is understood from Fig. 7 that the higher the pressure of the washing water was, the better the washability was exhibited. According to the results of supplemental tests, etc., it was found practical when the washing water was pressurized at a pressure of 10 MPa or more. The supplemental tests, etc., were carried out in addition to Evaluation Test No. 2.

### Evaluation Test No. 3

The washing apparatus of the Preferred Embodiment was adjusted so that it discharged the washing water in an amount of 5 L/min., 10 L/min. and 12 L/min., respectively. The washability was inspected visually at 10 stages so as to determine the relationship between the discharge amount of the washing water and the washability. The results are illustrated in Fig. 8. Note that, in Fig. 8, the mark "×" specifies the results when the washing water was pressurized at 7.84 MPa and heated at 90 °C; and the mark "●" specifies the results when the washing water was pressurized at 9.80 MPa and heated at 60 °C. Except for these testing conditions, Evaluation Test No. 3 was carried out in the same manner as Evaluation Test No. 1.

It is understood from Fig. 8 that the smaller the discharge amount of the washing water was, the better the washability was exhibited.

Having now fully described the present invention, it will be apparent to one of ordinary skill in the art that many changes and modifications can be made thereto without departing from the scope of the claims of the present invention.

A molding die for a cold box process is opened after usage. Washing water is heated at a temperature of 70 °C or more, and is blown to a molding surface of the molding die at a high pressure of 10 MPa or more. The cold-box-process molding die can be washed by this process easily and fully.

## Patentansprüche

1. Verfahren zum Reinigen einer Formoberfläche eines Kastens ("W") für ein Cold-Box-Verfahren, mit den Schritten:
Öffnen eines Formkastens ("W") für ein Cold-Box-Verfahren nach Verwendung, und Strahlen von Reinigungswasser auf die Formoberfläche bei einem hohen Druck von 10 MPa oder mehr, wobei das Reinigungswasser auf eine Temperatur von 70°C oder mehr erwärmt wird.

2. Verfahren nach Patentanspruch 1, wobei der geöffnete Formkasten (W1, W2) gekippt wird, wodurch das Verbleiben von Reinigungswasser auf der Formoberfläche verhindert wird.

3. Verfahren nach Patentanspruch 1, wobei das Reinigungswasser auf die Formoberfläche des geöffneten Formkastens (W1, W2) bei verschiedenen Strahlwinkeln gestrahlt wird.

4. Verfahren nach Patentanspruch 1, das des weiteren den Schritt Strahlen von hochkomprimierter Luft auf die Formoberfläche des geöffneten Formkastens (W1, W2) nach dem Bestrahlen von Reinigungswasser enthält.

5. Verfahren nach Patentanspruch 1, wobei das Reinigungswasser nach Reinigen der Formoberfläche des geöffneten Formkastens (W1, W2) zurückgeführt wird und zum Wiederverwenden für das Reinigungsverfahren gefiltert wird.

6. Vorrichtung zum Reinigen eines Formkastens ("W") für ein Cold-Box-Verfahren, mit:
einer Haltereinheit (5) zum Haltern eines geöffneten Formkastens (W1, W2) nach Verwendung beim Cold-Box-Verfahren, wobei der Formkasten ("W") eine Formoberfläche umfasst;
einer Reservoireinheit (13, 14) zum Speichern von Reinigungswasser;
einer Heizeinheit (17) zum Heizen des Reinigungswassers, das in der Reservoireinheit (13, 14) gespeichert ist;
einer Druckerzeugungseinheit (16), um das Reinigungswasser mit Druck zu beaufschlagen, das in der Reservoireinheit (13, 14) gespeichert ist;
einer Strahleinheit (9) zum Strahlen des Reinigungswassers auf die Formoberfläche des Formkastens ("W"), der in der Haltereinheit (5) gehaltert ist, wobei das Reinigungswasser auf eine Temperatur von 70°C oder mehr erwärmt wird und auf einen hohen Druck von 10 MPa oder mehr gebracht wird, wobei die Strahleinheit (9) mit der Reservoireinheit (13, 14) verbunden ist;
einer Zirkulierungseinheit (11, 12, 15) zum Sammeln des Reinigungswassers nach dem Strahlvorgang und Zirkulieren des Reinigungswassers zu der Reservoireinheit (13, 14); und
einer Filtereinheit (13a) zum Filtern des Reinigungswassers nach dem Strahlvorgang.

7. Vorrichtung nach Patentanspruch 6, wobei die Strahleinheit (9) von einer Decke herunter gehaltert ist.

8. Vorrichtung nach Patentanspruch 6, wobei die Strahleinheit (9) das Reinigungswasser bei verschiedenen Strahlwinkeln strahlt.

9. Vorrichtung nach Patentanspruch 6, die ferner eine Einheit (9d) zum Strahlen von hochverdichteter Luft auf die Formoberfläche des geöffneten Formkastens (W1, W2) nach dem Daraufstrahlen des Reinigungswassers hat.

10. Vorrichtung nach Patentanspruch 6, wobei die Haltereinheit (5) den geöffneten Formkasten (W1, W6) auf eine gekippte Weise haltert.

## Claims

1. A process for washing a molding surface of a die ("W") for a cold box process, comprising the step of:
opening a molding die ("W") for a cold box process after usage, and blowing washing water to the molding surface at a high pressure of 10 MPa or more, the washing water heated at,a temperature of 70 °C or more.

2. The process according to Claim 1, wherein the opened molding die (W1, W2) is tilted, thereby inhibiting the washing water from residing in the molding surface.

3. The process according to Claim 1, wherein the washing water is blown to the molding surface of the opened molding die (W1, W2) at varying blowing angles.

4. The process according to Claim 1 further comprising the step of blowing highly pressurized air to the molding surface of the opened molding die (W1, W2) after blowing the washing water thereto.

5. The process according to Claim 1, wherein the washing water is recycled after washing the molding surface of the opened molding die (W1, W2), and is filtered to reuse for the washing process.

6. An apparatus for washing a molding die ("W") for a cold box process, comprising:
a holding unit (5) for holding an opened molding die (W1, W2) for a cold box process after usage therein, the molding die ("W") including a molding surface;
a reservoir unit (13, 14) for reserving washing water therein;
a heating unit (17) for heating the washing water reserved in said reservoir unit (13, 14);
a pressurizing unit (16) for pressuring the washing water reserved in said reservoir unit (13, 14);
a blowing unit (9) for blowing the washing water to the molding surface of the molding die ("W") held in said holding unit (5), the washing water heated at a temperature of 70 °C or more and pressurized to a high pressure of 10 MPa or more, the blowing unit (9) connected with said reservoir unit (13, 14);
a circulating unit (11, 12, 15) for collecting the washing water after the blowing operation and circulating the washing water to said reservoir unit (13,14); and
a filtering unit (13a) for filtering the washing water after the blowing operation.

7. The apparatus according to Claim 6, wherein said blowing unit (9) is held down from a ceiling.

8. The apparatus according to Claim 6, wherein said blowing unit (9) blows the washing water at varying blowing angles.

9. The apparatus according to Claim 6 further comprising a unit (9d) for blowing highly pressurized air to the molding surface of the opened molding die (W1, W2) after blowing the washing water thereto.

10. The apparatus according to Claim 6, wherein said holding unit (5) holds the opened molding die (W1, W2) in a tilted manner.

## Revendications

1. Procédé pour laver une surface de moulage d'une matrice (« W ») pour un procédé à boîte froide, comprenant les étapes suivantes consistant à :
ouvrir une matrice de moulage (« W») pour un procédé à boîte froide après son utilisation et projeter de l'eau de lavage sur la surface de moulage à une haute pression de 10 MPa ou supérieure, l'eau de lavage étant chauffée à une température de 70 °C ou supérieure.

2. Procédé selon la revendication 1, dans lequel la matrice de moulage ouverte (W1, W2) est inclinée, empêchant de ce fait l'eau de lavage de rester dans la surface de moulage.

3. Procédé selon la revendication 1, dans lequel l'eau de lavage est projetée sur la surface de moulage de la matrice de moulage ouverte (W1, W2) selon différents angles de projection.

4. Procédé selon la revendication 1 comprenant en outre l'étape de soufflage d'air sous haute pression sur la surface de moulage de la matrice de moulage ouverte (W1, W2) après la projection d'eau de lavage sur cette surface.

5. Procédé selon la revendication 1, dans lequel l'eau de lavage est recyclée après le lavage de la surface de moulage de la matrice de moulage ouverte (W1, W2) et est filtrée pour être réutilisée dans le procédé de lavage.

6. Appareil pour laver une matrice de moulage (« W ») pour un procédé à boîte froide, comprenant :
une unité de maintien (5) pour maintenir une matrice de moulage ouverte (W1, W2) pour un procédé à boîte froide après son utilisation, la matrice de moulage (« W ») comprenant une surface de moulage ;
un réservoir (13, 14) pour y mettre en réserve de l'eau de lavage ;
une unité de chauffage (17) pour chauffer l'eau de lavage mise en réserve dans ledit réservoir (13, 14);
une unité de mise sous pression (16) pour mettre sous pression l'eau de lavage mise en réserve dans ledit réservoir (13, 14);
une unité de soufflage (9) pour projeter l'eau de lavage sur la surface de moulage de la matrice de moulage (« W ») maintenue dans ladite unité de maintien (5), l'eau de lavage étant chauffée à une température de 70 °C ou supérieure et mise sous pression à une haute pression de 10 MPa ou supérieure, l'unité de soufflage (9) étant connectée audit réservoir (13, 14);
une unité de recyclage (11, 12, 15) pour recueillir l'eau de lavage après l'opération de projection et recycler l'eau de lavage dans ledit réservoir (13, 14) ; et
une unité de filtrage (13a) pour filtrer l'eau de lavage après l'opération de soufflage.

7. Appareil selon la revendication 6, dans lequel ladite unité de soufflage (9) est suspendue à un plafond.

8. Appareil selon la revendication 6, dans lequel ladite unité de soufflage (9) projette l'eau de lavage selon différents angles de projection.

9. Appareil selon la revendication 6, comprenant en outre une unité (9d) pour souffler de l'air sous haute pression sur la surface de moulage de la matrice de moulage ouvert (W1, W2) après la projection d'eau de lavage sur cette surface.

10. Appareil selon la revendication 6, dans lequel ladite unité de maintien (5) maintient la matrice de moulage ouverte (W1, W2) dans une position inclinée.
